# EUROPÄISCHE PATENTSCHRIFT

(11) **EP 2 796 257 B1**
(45) Veröffentlichungstag und Bekanntmachung des Hinweises auf die Patenterteilung: **07.06.2017**
(21) Anmeldenummer: 13165552.4
(22) Anmeldetag: 26.04.2013
(51) Int. Cl.: B27C 9/04, B27M 1/08, B25B 11/00

(54) **Vertikales Bearbeitungszentrum**
Vertical processing centre
Centre d'usinage vertical

(43) Veröffentlichungstag der Anmeldung: 29.10.2014
(73) Patentinhaber: HOLZ-HER GmbH, 72622 Nürtingen (DE)
(72) Erfinder: Lippert, Dietmar, 72124 Pliezhausen (DE); Stolz, Jochen, 72574 Bad Urach (DE); Lorber, Denis, 72663 Großbettlingen (DE)
(74) Vertreter: Hoeger, Stellrecht & Partner Patentanwälte mbB

(56) Entgegenhaltungen:
- EP-A1- 2 281 671
- EP-A2- 0 100 065
- EP-A2- 1 258 320
- WO-A2-2006/136523
- WO-A2-2010/001367

## Beschreibung

Die Erfindung betrifft ein vertikales Bearbeitungszentrum mit den Merkmalen des Oberbegriffes von Patentanspruch 1. Ein solches Bearbeitungszentrum ist aus der WO 2010/001367 A bekannt. Vertikale Bearbeitungszentren kommen insbesondere zur spanabhebenden Bearbeitung von plattenförmigen Werkstücken zum Einsatz, beispielsweise zur Bearbeitung von Platten aus Holz und Holzersatzstoffen, vor allem Spanplatten. Die Bearbeitungszentren weisen eine leicht gegen die Vertikale geneigte Stützwand auf, die häufig nach Art eines Stützrostes ausgebildet ist, zum Abstützen des Werkstückes, das auf einen am unteren Ende der Stützwand angeordneten Werkstückträger aufgesetzt werden kann. Die horizontale Längsausrichtung der Stützwand definiert eine X-Richtung und die vertikale Ausrichtung der Stützwand definiert eine Y-Richtung. Die Flächennormale der Stützwand definiert eine Z-Richtung. Das Werkstück kann längs des Werkstückträgers in X-Richtung verfahren werden. Hierzu weisen die Bearbeitungszentren eine Transporteinrichtung auf mit mindestens einem Halteglied, mit dessen Hilfe das Werkstück an der Transporteinrichtung festgelegt werden kann. Zur Bearbeitung des Werkstücks weisen die Bearbeitungszentren einen Bearbeitungskopf auf, der entlang eines Führungsbalkens in Y-Richtung verfahrbar ist und mehrere Bearbeitungsaggregate trägt, die in Z-Richtung, das heißt senkrecht zu der von der Stützwand definierten Ebene, verfahrbar sind. Als Bearbeitungsaggregate können beispielsweise Bohr- und Fräsaggregate zum Einsatz kommen.
Häufig weisen derartige Bearbeitungszentren auch ein Werkzeugmagazin auf, das mit austauschbaren Werkzeugen bestückt ist, die bei den Bearbeitungsaggregaten wahlweise zum Einsatz kommen und bei Bedarf ausgetauscht werden können.
Mittels der Bearbeitungsaggregate kann das Werkstück in eine vorgegebene Position in X-Richtung verfahren und dann bearbeitet werden, das Werkstück kann aber auch während seiner Bewegung in X-Richtung bearbeitet werden.

Zum Festlegen des Werkstückes an der Transporteinrichtung sind zangenartige Halteglieder bekannt, die das Werkstück an einer unteren, dem Werkstückträger zugewandten Stirnseite umgreifen. Mittels der zangenartigen Halteglieder kann das Werkstück zuverlässig erfasst werden, allerdings besteht bei derartigen Haltegliedern der Nachteil, dass die untere Stirnseite nicht kontinuierlich bearbeitet werden kann, vielmehr ist es bei der Bearbeitung der unteren Stirnseite erforderlich, die Position des zangenartigen Halteglieds relativ zum Werkstück zu verändern. Dies erschwert die Bearbeitung des Werkstückes und hat zur Folge, dass sich die Bearbeitungszeit verlängert.

Aus der WO 2006/136523 A2 ist ein vertikales Bearbeitungszentrum bekannt, das vor allem zur Bearbeitung von Glasscheiben zum Einsatz kommt. Das Bearbeitungszentrum weist eine geringfügig zur Vertikalen geneigte Stützwand auf zur Lagerung eines Werkstückes. Die horizontale Längsausrichtung der Stützwand definiert eine X-Richtung und die vertikale Ausrichtung der Stützwand definiert eine Y-Richtung. Am unteren Ende der Stützwand ist ein Werkstückträger angeordnet, auf dem das Werkstück aufgesetzt werden kann. Mit einem in Y-Richtung längs eines Führungsbalkens verfahrbaren Bearbeitungskopf kann das Werkstück bearbeitet werden. Der Bearbeitungskopf weist Mittel zum Ergreifen des Werkstückes auf sowie einen Plasmabrenner, mit dem ein Plasmastrahl auf das Werkstück gerichtet werden kann. Mit Hilfe einer Transporteinrichtung kann das Werkstück in X-Richtung längs des Werkstückträgers verfahren werden. Die Transporteinrichtung weist Saugköpfe auf, mit denen das Werkstück fixiert werden kann. Zu diesem Zweck sind die Saugköpfe mit Unterdruck beaufschlagbar. Die Saugköpfe sind an einer Halteplatte festgelegt, die in X-Richtung bewegt werden kann.

Aus der WO 2010/001367 A2 ist ein vertikales Bearbeitungszentrum zum Bearbeiten von Holzpaneelen bekannt. Das Bearbeitungszentrum weist eine Stützwand zur Lagerung eines Werkzeuges auf, deren horizontale Längsausrichtung eine X-Richtung und deren vertikale Ausrichtung eine Y-Richtung definiert. Am unteren Ende der Stützwand ist ein Werkstückträger angeordnet, auf dem das Werkstück aufgesetzt werden kann, und mit Hilfe von einem in Y-Richtung längs eines Führungsbalkens verfahrbaren Bearbeitungskopf kann das Werkstück bearbeitet werden. Der Bearbeitungskopf weist ein einziges Bearbeitungsaggregat auf, das beispielsweise als Fräsaggregat oder Schneidaggregat ausgestaltet sein kann und das senkrecht zur Stützwand verfahrbar ist. Die Transporteinrichtung umfasst einen in X-Richtung bewegbaren Rahmen, an dem mehrere Halteglieder in Form von Saugköpfen angeordnet sind, die mit Unterdruck beaufschlagt werden können.

Aufgabe der vorliegenden Erfindung ist es, ein vertikales Bearbeitungszentrum der gattungsgemäßen Art derart weiterzubilden, dass die untere Stirnseite des Werkstückes in kürzerer Zeit bearbeitet werden kann und unterschiedlich große Werkstücke zuverlässig an der Transporteinrichtung festgelegt werden können.

Diese Aufgabe wird durch ein vertikales Bearbeitungszentrum mit den Merkmalen von Patentanspruch 1 gelöst.

In die Erfindung fließt der Gedanke mit ein, dass eine Bearbeitung sämtlicher Stirnseiten des Werkstückes, einschließlich der unteren Stirnseite, innerhalb kürzerer Zeit erfolgen kann, indem zum Fixieren des Werkstückes an der Transporteinrichtung Halteglieder zum Einsatz kommen, die das Werkstück nicht an seinen Stirnseiten sondern an seiner der Stützwand zugewandten Rückseite erfassen. Beim erfindungsgemäßen vertikalen Bearbeitungszentrum sind deshalb die Halteglieder jeweils in Form eines Saugkopfes ausgestaltet. Derartige Saugköpfe sind dem Fachmann an sich bekannt. Sie weisen mindestens eine Saugfläche auf, die mit Unterdruck beaufschlagbar ist und an die das zu erfassende Werkstück anlegbar ist. Das Werkstück wird somit von den Saugköpfen angesaugt und kann mit Hilfe der Saugköpfe gegen die Stützwand gedrückt und an der in X-Richtung verfahrbaren Transporteinrichtung festgelegt werden. Die bezogen auf die Bewegung des Werkstückes in X-Richtung vorderen und hinteren Stirnseiten des Werkstückes werden somit von den Haltegliedern ebenso wenig beeinträchtigt wie die oberen und unteren Stützseiten. Sämtliche Stirnseiten können ungehindert bearbeitet, beispielsweise gefräst werden.

Die Festlegung des Werkstückes an der Transporteinrichtung ist umso stabiler, je größer der Abstand zwischen mindestens zwei Saugköpfen ist. Damit unterschiedlich große Werkstücke zuverlässig an der Transporteinrichtung festgelegt werden können, weist die Transporteinrichtung mindestens zwei relativ zueinander bewegbare Saugköpfe auf. Dies ermöglicht es, den Abstand der Saugköpfe an die Größe des jeweils zu bearbeitenden Werkstückes anzupassen.

Bei einer vorteilhaften Ausgestaltung der Erfindung weist die Transporteinrichtung einen längs der Stützwand verfahrbaren Transportschlitten auf, an dem die Saugköpfe gehalten sind.

Der Transportschlitten ist bevorzugt zwischen einem die Stützwand ausbildenden Stützrost und dem Werkstückträger angeordnet. Im Bereich zwischen dem Stützrost und dem Werkstückträger kann der Transportschlitten in X-Richtung verfahren werden.

Zur Lagerung des Transportschlittens kommt vorzugsweise eine Führungseinrichtung zum Einsatz. Die Führungseinrichtung kann mindestens ein Führungsprofil aufweisen, an dem der Transportschlitten gleitend anliegt.

Bei einer vorteilhaften Ausführungsform der Erfindung ist der Transportschlitten mittels eines hydraulischen, pneumatischen oder elektrischen Hauptantriebes verfahrbar. Insbesondere kann vorgesehen sein, dass der Transportschlitten mittels eines Servomotors verfahrbar ist. Dies erlaubt auf konstruktiv einfache Weise eine präzise Positionierung des Transportschlittens und damit auch des an diesem mittels der Saugköpfe festgelegten Werkstückes.

Zur Bewegung eines ersten Saugkopfes relativ zu einem zweiten Saugkopf kommt vorteilhafterweise ein hydraulischer, pneumatischer oder elektrischer Hilfsantrieb zum Einsatz. Insbesondere kann vorgesehen sein, dass ein erster Saugkopf relativ zu einem zweiten Saugkopf mittels eines Servomotors bewegbar ist.

Günstig ist es, wenn mindestens ein erster Saugkopf an einem längs der Stützwand verfahrbaren Transportschlitten ortsfest gehalten ist und zumindest ein zweiter Saugkopf am Transportschlitten beweglich gehalten ist. Der mindestens eine erste Saugkopf und der mindestens eine zweite Saugkopf können mit Hilfe des Transportschlittens gemeinsam entlang der Stützwand verfahren werden, und zur Anpassung des Abstands zwischen dem mindestens einen ersten Saugkopf und dem mindestens einen zweiten Saugkopf an die Größe des Werkstücks kann der mindestens eine zweite Saugkopf relativ zum Transportschlitten und damit auch relativ zum ortsfesten ersten Saugkopf bewegt werden.

Bevorzugt ist am Transportschlitten eine Führungseinrichtung angeordnet, entlang derer der mindestens eine zweite Saugkopf verfahrbar ist. Als Führungseinrichtung kann beispielsweise mindestens ein Führungsprofil zum Einsatz kommen.

Von besonderem Vorteil ist es, wenn der mindestens eine zweite Saugkopf in einer vorgegebenen Stellung relativ zur Stützwand ortsfest arretierbar und der mindestens eine erste Saugkopf zusammen mit dem Transportschlitten relativ zur Stützwand verfahrbar ist. Eine derartige Ausgestaltung ermöglicht es, ohne Einsatz eines Hilfsantriebes den mindestens einen zweiten Saugkopf relativ zum ersten Saugkopf zu bewegen. Hierzu kann der mindestens eine zweite Saugkopf zunächst mittels des Transportschlittens in eine vorgegebene Stellung bewegt werden. In dieser Stellung kann der mindestens eine zweite Saugkopf dann mit Hilfe einer Arretierungseinrichtung des Bearbeitungszentrums relativ zur Stützwand ortsfest beispielsweise an einem Maschinengestell arretiert werden. Anschließend besteht die Möglichkeit, den Transportschlitten zusammen mit dem mindestens einen ersten, ortsfest am Transportschlitten gehaltenen Saugkopf mit Hilfe eines hydraulischen, pneumatischen oder elektrischen Hauptantriebes relativ zur Stützwand in X-Richtung zu verfahren. Durch die Bewegung des Transportschlittens kann der Abstand zwischen dem mindestens einen zweiten Saugkopf und dem mindestens einen ersten Saugkopf auf das gewünschte Maß eingestellt werden, und anschließend kann die Arretierung des mindestens einen zweiten Saugkopfs relativ zur Stützwand aufgehoben werden, so dass bei einer weiteren Bewegung des Transportschlittens der mindestens eine zweite Saugkopf zusammen mit dem ersten Saugkopf verfahren wird, wobei der mindestens eine zweite Saugkopf den gewünschten Abstand zum ersten Saugkopf aufweist.

Wie bereits erwähnt, erfolgt die Festlegung des Werkstückes an den Saugköpfen dadurch, dass eine Saugfläche der Saugköpfe mit Unterdruck beaufschlagt wird. Hierbei kann vorgesehen sein, dass die Saugköpfe eine einzige Saugfläche aufweisen. Von besonderem Vorteil ist es, wenn die Saugköpfe mehrere im Abstand zueinander angeordnete Saugflächen aufweist, die mit Unterdruck beaufschlagbar sind. Beispielsweise kann vorgesehen sein, dass die Saugköpfe zwei Saugflächen aufweisen. Dies ermöglicht eine großflächige Erfassung des Werkstückes.

Es kann vorgesehen sein, dass zumindest ein Saugkopf zwei unterschiedlich große Saugflächen aufweist. Beispielsweise kann eine erste Saugfläche mindestens doppelt so groß ausgestaltet sein wie eine zweite Saugfläche des Saugkopfes.

Bevorzugt sind die Saugflächen frei konfigurierbar.

Günstig ist es, wenn eine größere Saugfläche des Saugkopfes bezogen auf die Y-Richtung oberhalb einer kleineren Saugfläche desselben Saugkopfes angeordnet ist.

Insbesondere für die Bearbeitung sehr langer Werkstücke ist es von Vorteil, wenn das vertikale Bearbeitungszentrum zumindest ein Halteorgan aufweist zum Festlegen des Werkstücks am Werkstückträger. Dies erlaubt es, die Fixierung des Werkstücks am Transportschlitten zu lösen, so dass der Transportschlitten aus einer ersten Haltestellung, in der die Saugköpfe das Werkstück am Transportschlitten fixieren, relativ zum Werkstück in eine zweite Haltestellung verfahren werden kann, in der die Saugköpfe in geänderter Relativstellung das Werkstück erneut fixieren. Bevor die Saugköpfe das Werkstück freigeben, kann das Werkstück mit Hilfe des mindestens einen Halteorgans ortsfest am Werkstückträger festgelegt werden, so dass das Werkstück während der Relativbewegung des Transportschlittens nicht unbeabsichtigt seine Position ändert.

Das mindestens eine Halteorgan ist bevorzugt nach Art einer Zange ausgestaltet.

Alternativ kann vorgesehen sein, dass das mindestens eine Halteorgan als Saugkopf ausgestaltet ist. Zum Festlegen des Werkstücks kann der Saugkopf mit Unterdruck beaufschlagt werden.

Von besonderem Vorteil ist es, wenn das mindestens eine Halteorgan in seiner Lage relativ zum Werkstückträger verändert werden kann. Dies gibt die Möglichkeit, die Lage des mindestens einen Halteorgans an die Größe des zu bearbeitenden Werkstücks anzupassen. In einer gewünschten Lage kann das mindestens eine Halteorgan beispielsweise am Werkstückträger oder an einem Maschinengestell oder zum Beispiel auch an der Stützwand arretiert werden, so dass es anschließend das Werkstück bei einer Relativbewegung des Transportschlittens am Werkstückträger festlegen kann.

Von besonderem Vorteil ist es, wenn die Saugköpfe senkrecht zur Stützwand, d.h. in Z-Richtung, bewegbar sind. Dies gibt die Möglichkeit, die Saugköpfe zwischen einer Saugstellung, in der sie an der Rückseite des Werkstücks anliegen, und einer Freigabestellung, in der sie einen Abstand zur Rückseite des Werkstücks einnehmen, hin und her zu bewegen. Soll die Stellung des Transportschlittens und damit auch die Stellung der Saugköpfe relativ zum Werkstück verändert werden, so können die Saugköpfe zunächst aus seiner Saugstellung in seine Freigabestellung bewegt werden, so dass keine Gefahr besteht, dass die Saugköpfe bei einer Bewegung des Transportschlittens die Rückseite des Werkstücks beeinträchtigen.

Der Antrieb der Saugköpfe für eine Bewegung senkrecht zur Stützwand kann beispielsweise hydraulisch, pneumatisch oder elektrisch erfolgen.

Die nachfolgende Beschreibung einer bevorzugten Ausführungsform der Erfindung dient im Zusammenhand mit der Zeichnung der näheren Erläuterung. Es zeigen:
- Figur 1:: eine perspektivische Darstellung eines erfindungsgemäßen vertikalen Bearbeitungszentrums schräg von vorne, wobei ein Transport-schlitten eine erste Stellung einnimmt;
- Figur 2:: eine vergrößerte Darstellung von Detail A aus Figur 1;
- Figur 3:: eine perspektivische Darstellung des Bearbeitungszentrums aus Figur 1 schräg von hinten;
- Figur 4:: eine vergrößerte Darstellung von Detail B aus Figur 3;
- Figur 5:: eine Vorderansicht einer Stützwand des Bearbeitungszentrums aus Figur 1, an der ein zu bearbeitendes Werkstück anliegt, wobei der Transportschlitten eine zweite Stellung einnimmt;
- Figur 6:: eine teilweise aufgetrennte Vorderansicht der Stützwand aus Figur 1 ohne Werkstück, wobei der Transportschlitten eine dritte Stellung einnimmt zur Arretierung eines Saugkopfes;
- Figur 7:: eine vergrößerte Darstellung von Detail C aus Figur 6, wobei ein Arretierungsbolzen eine Freigabestellung einnimmt, und
- Figur 8:: eine vergrößerte Darstellung von Detail C aus Figur 6, wobei der Arretierungsbolzen seine Arretierungsstellung einnimmt.

In der Zeichnung ist eine vorteilhafte Ausführungsform eines erfindungsgemäßen vertikalen Bearbeitungszentrums schematisch dargestellt, das insgesamt mit dem Bezugszeichen 10 belegt ist. Es umfasst ein Maschinengestell 12, das eine leicht gegen die Vertikale geneigte Stützwand 14 trägt. Die Stützwand 14 bildet eine Art Stützrost 16 aus. Der Stützrost 16 wird von mehreren vertikal ausgerichteten Querträgern 18 gebildet, an denen mehrere horizontal ausgerichtete Längsträger 20 festgelegt sind. An den Längsträgern 20 sind eine Vielzahl von Stützrollen 22 um vertikal ausgerichtete Drehachsen frei drehbar gelagert.

Die Stützwand 14 ist um einen Winkel von etwa 5° bis ca. 10° zur Vertikalen geneigt.

Am unteren Ende der Stützwand 14 ist im Abstand zu dieser ein Werkstückträger 24 angeordnet, der eine Vielzahl von Auflagerollen 26 aufweist, die jeweils um eine horizontal ausgerichtete Drehachse frei drehbar sind. Auf die Auflagerollen 26 kann ein zu bearbeitendes plattenförmiges Werkstück 28 aufgesetzt werden, das mit seiner Rückseite von den Stützrollen 22 der Stützwand 14 abgestützt wird. Dies wird aus Figur 5 deutlich.

Die horizontale Längsausrichtung der Stützwand 14 definiert eine X-Richtung und die vertikale Ausrichtung der Stützwand 14 definiert eine Y-Richtung des vertikalen Bearbeitungszentrums 10. Eine Z-Richtung wird durch die Flächennormale der Stützwand 14 definiert.

Vor der Stützwand 14 ist am Maschinengestell 12 ein sich in Y-Richtung erstreckender Führungsbalken 30 gehalten, an dem ein Bearbeitungskopf 32 in Y-Richtung hin und her verfahrbar gelagert ist. Am Bearbeitungskopf 32 sind eine Vielzahl von Bearbeitungsaggregaten 34 in Z-Richtung verfahrbar gelagert. Die Bearbeitungsaggregate 34 können zur Bearbeitung des Werkstückes in Y- und in Z-Richtung bewegt werden.

Bezogen auf die X-Richtung im Abstand zum Führungsbalken 30 ist am Maschinengestell 12 vor der Stützwand 14 ein Werkzeugmagazin 36 gehalten, das mehrere Werkzeughalterungen 38 aufweist, die mit austauschbaren Werkzeugen bestückt werden können. Dies gibt die Möglichkeit, im Werkzeugmagazin 36 verschiedene Werkzeuge für die Bearbeitungsaggregate 34 zu bevorraten, wobei die Werkzeuge bei Bedarf ausgetauscht werden können.

Im Bereich zwischen dem Stützrost 16 und dem Werkstückträger 24 weist das vertikale Bearbeitungszentrum 10 eine Transporteinrichtung 40 auf, mit deren Hilfe das Werkstück 28 in X-Richtung hin und her bewegt werden kann.

Die Transporteinrichtung 40 umfasst eine erste Führungseinrichtung 42 mit zwei parallel zueinander und jeweils in X-Richtung ausgerichteten Führungsprofilen 44, 46. An der ersten Führungseinrichtung 42 ist ein Transportschlitten 48 der Transporteinrichtung 40 in X-Richtung verfahrbar gelagert. Zum Verfahren des Transportschlittens 48 in X-Richtung weist die Transporteinrichtung 40 eine Spindel 50 auf, die von einer Antriebseinrichtung in Form eines Servomotors 52 in Drehung versetzt werden kann und mit dem Transportschlitten 48 zusammenwirkt. Mittels des Servomotors 52 kann der Transportschlitten 48 entlang der ersten Führungseinrichtung 42 hin und her bewegt werden.

Der Transportschlitten 48 trägt an seinem dem Servomotor 52 abgewandten Endbereich einen ersten Saugkopf 54, der am Transportschlitten 48 ortsfest gehalten ist. Außerdem trägt der Transportschlitten 48 einen zweiten Saugkopf 56, der an einer zweiten Führungseinrichtung 58, die am Transportschlitten 48 festgelegt ist, in X-Richtung verschiebbar gelagert ist.

Im dargestellten Ausführungsbeispiel weisen der erste Saugkopf 54 und der zweite Saugkopf 56 eine obere Saugfläche 60 und eine untere Saugfläche 62 auf, die mit Unterdruck beaufschlagbar sind. Die obere Saugfläche 60 ist ungefähr doppelt so groß wie die untere Saugfläche 62. Alternativ können auch Saugflächen in anderer Anzahl und/oder Geometrie zum Einsatz kommen. Insbesondere kann vorgesehen sein, dass die Saugflächen frei konfigurierbar sind.

Die Saugflächen 60, 62 stehen über eine in der Zeichnung zur Erzielung einer besseren Übersicht nicht dargestellte Unterdruckleitung mit einer dem Fachmann an sich bekannten und deshalb zur Erzielung einer besseren Übersicht in der Zeichnung ebenfalls nicht dargestellten Unterdruckquelle in Strömungsverbindung.

Die beiden Saugköpfe 54, 56 bilden jeweils ein Halteglied, mit dessen Hilfe das Werkstück 28 am Transportschlitten 48 fixiert werden kann. Hierbei greifen die Saugflächen 60, 62 der beiden Saugköpfe 54, 56 an der der Stützwand 14 zugewandten Rückseite des Werkstücks 28 an. Das Werkstück 28 wird somit mittels der Saugköpfe 54, 56 gegen die Stützrollen 22 des Stützrostes 16 gedrückt und ist am Transportschlitten 48 lösbar fixiert. Durch Verfahren des Transportschlittens 48 kann das Werkstück 28 entlang des Werkstückträgers 24 bewegt werden.

Der zweite Saugkopf 56 ist relativ zum ersten Saugkopf 54 bewegbar. In Figur 1 nimmt der zweite Saugkopf 56 seine zum ersten Saugkopf 54 maximal beabstandete Stellung ein. Soll der Abstand zwischen dem zweiten Saugkopf 56 und dem ersten Saugkopf 54 verändert werden, so wird hierzu der Transportschlitten 48 so weit in X-Richtung bewegt, bis der zweite Saugkopf 56 eine Position oberhalb einer am Maschinengestell 12 gehaltenen Arretierungseinrichtung 64 einnimmt, die in den Figuren 7 und 8 vergrößert dargestellt ist.

Die Arretierungseinrichtung 64 weist einen in Y-Richtung hin und her bewegbaren Arretierungsbolzen 66 auf, der mit einer an der dem Werkstückträger 24 zugewandten Unterseite des zweiten Saugkopfes 56 angeordneten Arretierungsbohrung 68 zusammenwirkt. Mittels der Arretierungseinrichtung 64 kann der zweite Saugkopf 56 relativ zum Werkstückträger 24 und zur Stützwand 14 arretiert werden. Hierzu wird der zweite Saugkopf 56 mittels des Transportschlittens 48 in seine in den Figuren 7 und 8 dargestellte Stellung bewegt, in der der Arretierungsbolzen 66 mit der Arretierungsbohrung 68 fluchtet. Ausgehend von seiner in Figur 7 dargestellten Freigabestellung kann der Arretierungsbolzen 66 in seine in Figur 8 dargestellte Arretierungsstellung bewegt werden, in der er in die Arretierungsbohrung 68 eintaucht. Eine Bewegung des zweiten Saugkopfes 56 relativ zur Arretierungseinrichtung 64 und damit auch relativ zum Werkstückträger 24 und zur Stützwand 14 ist dann nicht mehr möglich. Zur Veränderung des Abstands zwischen dem zweiten Saugkopf 56 und dem ersten Saugkopf 54 kann anschließend der Transportschlitten 48 zusammen mit dem ortsfest am Transportschlitten 48 festgelegten ersten Saugkopf 54 in X-Richtung bewegt werden. Nach Erreichen eines gewünschten Abstandes zwischen den beiden Saugköpfen 56 und 54 kann dann der Arretierungsbolzen 66 in seine in Figur 7 dargestellte Freigabestellung zurückbewegt werden, so dass anschließend der zweite Saugkopf 56 zusammen mit dem ersten Saugkopf 54 mittels des Transportschlittens 48 verfahren werden kann, wobei der zweite Saugkopf 56 nunmehr einen gewünschten Abstand zum ersten Saugkopf 54 einnimmt.
Die Festlegung des Werkstückes 28 mittels der beiden Saugköpfe 54, 56 am Transportschlitten 48 hat den Vorteil, dass die Stirnseiten des Werkstückes 28 durch die Festlegung des Werkstückes 28 am Transportschlitten 48 nicht beeinträchtigt werden. Dies ermöglicht es, sämtliche Stirnseiten des Werkstückes 28 mittels der Bearbeitungsaggregate 34 ungehindert zu bearbeiten. Die Bearbeitung der Stirnseiten kann somit innerhalb kurzer Zeit durchgeführt werden.
Insbesondere für den Fall, dass die Länge des zu bearbeitenden Werkstücks 28 in X-Richtung den Verfahrbereich des Transportschlittens 48 übersteigt, kann das Werkstück 28 am Werkstückträger 24 festgelegt werden und der Transportschlitten 48 kann relativ zum Werkstück 28 aus einer ersten Haltestellung, in der die Saugköpfe 54, 56 das Werkstück 28 am Transportschlitten 48 fixieren, in eine zweite Haltestellung bewegt werden. Zum Bewegen des Transportschlittens 48 relativ zum Werkstück 28 wird die Beaufschlagung der Saugköpfe 54, 56 mit Unterdruck unterbrochen, so dass die Saugköpfe 54, 56 das Werkstück 28 freigeben. Damit das Werkstück 28 beim Verfahren des Transportschlittens 48 seine Position am Werkstückträger 24 beibehält, weist das vertikale Bearbeitungszentrum 10 mindestens ein Halteorgan 70 auf, das bei der dargestellten Ausführungsform am Maschinengestell 12 gehalten ist und das das Werkstück 28 ortsfest am Werkstückträger 24 festlegt. Der Transportschlitten 48 kann nun in seine zweite Haltestellung verfahren werden. Das Halteorgan 70 kann beispielsweise nach Art einer Zange oder beispielsweise auch als Saugkopf ausgestaltet sein.
Damit die Rückseite des Werkstücks 28 beim Verfahren des Transportschlittens 48 nicht durch die entlang gleitenden Saugköpfe 54, 56 beeinträchtigt wird, können die Saugköpfe 54, 56 in Z-Richtung aus einer Saugstellung, in der sie an der Rückseite des Werkstücks 28 anliegen, in eine Freigabestellung bewegt werden, in der sie einen Abstand zur Rückseite des Werkstücks 28 einnehmen. Nach dem Verfahren des Transportschlittens 48 in seine zweite Haltestellung können die Saugköpfe 54, 56 wieder in ihre Saugstellung bewegt und anschließend mit Unterdruck beaufschlagt werden, so dass sie das Werkstück 28 am Transportschlitten festlegen. Die Festlegung des Werkstücks 28 am Werkstückträger 24 mittels des Halteorgans 70 wird danach aufgehoben, so dass das Werkstück 28 zur weiteren Bearbeitung zusammen mit dem Transportschlitten 48 in X-Richtung verfahren werden kann.

## Patentansprüche

1. Vertikales Bearbeitungszentrum mit einer Stützwand (14) zur Lagerung eines Werkstückes (28), deren horizontale Längsausrichtung eine X-Richtung und deren vertikale Ausrichtung eine Y-Richtung definiert, sowie mit einem am unteren Ende der Stützwand (14) angeordneten Werkstückträger (24), auf den das Werkstück (28) aufsetzbar ist, und mit einem in Y-Richtung längs eines Führungsbalkens (30) verfahrbaren Bearbeitungskopf (32) sowie mit einer Transporteinrichtung (40) zum Verfahren des Werkstücks (28) in X-Richtung längs des Werkstückträgers (24), wobei die Transporteinrichtung (40) mehrere Halteglieder zum Fixieren des Werkstücks (28) an der Transporteinrichtung (40) aufweist, wobei die Halteglieder jeweils als Saugkopf (54, 56) ausgestaltet sind, der zum Fixieren des Werkstücks (28) an der Transporteinrichtung (40) mit Unterdruck beaufschlagbar ist, **dadurch gekennzeichnet, dass** der Bearbeitungskopf mehrere senkrecht zur Stützwand (14) verfahrbare Bearbeitungsaggregate (34) aufweist und dass die Transporteinrichtung (40) mindestens zwei relativ zueinander bewegbare Saugköpfe (54, 56) aufweist.

2. Vertikales Bearbeitungszentrum nach Anspruch 1, **dadurch gekennzeichnet, dass** die Transporteinrichtung (40) einen längs der Stützwand (14) verfahrbaren Transportschlitten (48) aufweist, an dem die Saugköpfe (54, 56) gehalten sind.

3. Vertikales Bearbeitungszentrum nach Anspruch 2, **dadurch gekennzeichnet, dass** der Transportschlitten (48) mittels eines hydraulischen, pneumatischen oder elektrischen Hauptantriebes (52) verfahrbar ist.

4. Vertikales Bearbeitungszentrum nach einem der voranstehenden Ansprüche, **dadurch gekennzeichnet, dass** mindestens ein erster Saugkopf mittels eines hydraulischen, pneumatischen oder elektrischen Hilfsantriebes relativ zu einem zweiten Saugkopf bewegbar ist.

5. Vertikales Bearbeitungszentrum nach einem der voranstehenden Ansprüche, **dadurch gekennzeichnet, dass** mindestens ein erster Saugkopf (54) ortsfest an einem längs der Stützwand (14) verfahrbaren Transportschlitten (48) gehalten ist und dass mindestens ein zweiter Saugkopf (56) am Transportschlitten (48) beweglich gehalten ist.

6. Vertikales Bearbeitungszentrum nach Anspruch 5, **dadurch gekennzeichnet, dass** am Transportschlitten (48) eine Führungseinrichtung (58) angeordnet ist, entlang derer der mindestens eine zweite Saugkopf (56) verfahrbar ist.

7. Vertikales Bearbeitungszentrum nach Anspruch 5 oder 6, **dadurch gekennzeichnet, dass** der mindestens eine zweite Saugkopf (56) in einer vorgegebenen Stellung relativ zur Stützwand (14) ortsfest arretierbar und der mindestens eine erste Saugkopf (54) zusammen mit dem Transportschlitten (48) relativ zur Stützwand (14) verfahrbar ist.

8. Vertikales Bearbeitungszentrum nach einem der voranstehenden Ansprüche, **dadurch gekennzeichnet, dass** die Saugköpfe (54, 56) mehrere, im Abstand zueinander angeordnete Saugflächen (60, 62) aufweisen, die mit Unterdruck beaufschlagbar sind.

9. Vertikales Bearbeitungszentrum nach einem der voranstehenden Ansprüche, **dadurch gekennzeichnet, dass** das vertikale Bearbeitungszentrum (10) mindestens ein Halteorgan (70) aufweist zum Festlegen des Werkstücks (28) am Werkstückträger (24).

10. Vertikales Bearbeitungszentrum nach Anspruch 9, **dadurch gekennzeichnet, dass** die Lage des mindestens einen Halteorgans (70) relativ zum Werkstückträger (24) veränderbar ist.

11. Vertikales Bearbeitungszentrum nach einem der voranstehenden Ansprüche, **dadurch gekennzeichnet, dass** die Saugköpfe (54, 56) senkrecht zur Stützwand (14) bewegbar sind.

12. Vertikales Bearbeitungszentrum nach Anspruch 11, **dadurch gekennzeichnet, dass** die Saugköpfe (54, 56) hydraulisch, pneumatisch oder elektrisch bewegbar sind.

## Claims

1. Vertical machining centre with a supporting wall (14) for mounting a workpiece (28), the horizontal longitudinal alignment of the supporting wall defining an X direction and the vertical alignment of the supporting wall defining a Y direction, and with a workpiece carrier (24) which is arranged at the bottom end of the supporting wall (14) and on which the workpiece (28) can be placed, and with a machining head (32) movable in the Y direction along a guide beam (30) and with a transport device (40) for moving the workpiece (28) in the X direction along the workpiece carrier (24), the transport device (40) comprising several holding members for fixing the workpiece (28) to the transport device (40), the holding members each being configured as suction head (54, 56) which can be acted upon with negative pressure for fixing the workpiece (28) to the transport device (40), **characterized in that** the machining head comprises several machining units (34) movable perpendicularly to the supporting wall (14), and **in that** the transport device (40) comprises at least two suction heads (54, 56) movable relative to each other.

2. Vertical machining centre in accordance with claim 1, **characterized in that** the transport device (40) comprises a transport slide (48) which is movable along the supporting wall (14) and on which the suction heads (54, 56) are held.

3. Vertical machining centre in accordance with claim 2, **characterized in that** the transport slide (48) is movable by means of a hydraulic, pneumatic or electric main drive (52).

4. Vertical machining centre in accordance with any one of the preceding claims, **characterized in that** at least one first suction head is movable by means of a hydraulic, pneumatic or electric auxiliary drive relative to a second suction head.

5. Vertical machining centre in accordance with any one of the preceding claims, **characterized in that** at least one first suction head (54) is stationarily held on a transport slide (48) movable along the supporting wall (14), and **in that** at least one second suction head (56) is movably held on the transport slide (48).

6. Vertical machining centre in accordance with claim 5, **characterized in that** a guide device (58) along which the at least one second suction head (56) is movable is arranged on the transport slide (48).

7. Vertical machining centre in accordance with claim 5 or 6, **characterized in that** the at least one second suction head (56) is stationarily lockable in a predetermined position relative to the supporting wall (14), and the at least one first suction head (54) is movable together with the transport slide (48) relative to the supporting wall (14).

8. Vertical machining centre in accordance with any one of the preceding claims, **characterized in that** the suction heads (54, 56) comprise several suction surfaces (60, 62) which are arranged in spaced relation to one another and can be acted upon with negative pressure.

9. Vertical machining centre in accordance with any one of the preceding claims, **characterized in that** the vertical machining centre (10) comprises at least one holding part (70) for fixing the workpiece (28) to the workpiece carrier (24).

10. Vertical machining centre in accordance with claim 9, **characterized in that** the position of the at least one holding part (70) relative to the workpiece carrier (24) is changeable.

11. Vertical machining centre in accordance with any one of the preceding claims, **characterized in that** the suction heads (54, 56) are movable perpendicularly to the supporting wall (14).

12. Vertical machining centre in accordance with claim 11, **characterized in that** the suction heads (54, 56) are movable hydraulically, pneumatically or electrically.

## Revendications

1. Centre d'usinage vertical comprenant une paroi d'appui (14) qui permet le support d'une pièce (28) et dont l'orientation longitudinale horizontale définit une direction X et dont l'orientation verticale définit une direction Y, ainsi qu'un porte-pièce (24) agencé à l'extrémité inférieure de la paroi d'appui (14) et sur lequel la pièce (28) peut être posée, et une tête d'usinage (32) mobile dans la direction Y le long d'une barre de guidage (30) ainsi qu'un dispositif de transport (40) permettant de déplacer la pièce (28) dans la direction X le long du porte-pièce (24), le dispositif de transport (40) comprenant plusieurs éléments de retenue destinés à fixer la pièce (28) sur le dispositif de transport (40), les éléments de retenue étant réalisés chacun sous la forme d'une tête aspirante (54, 56) qui peut être soumise à l'action du vide pour fixer la pièce (28) sur le dispositif de transport (40), **caractérisé en ce que** la tête d'usinage comprend plusieurs groupes d'usinage (34) mobiles perpendiculairement à la paroi d'appui (14) et **en ce que** le dispositif de transport (40) comprend au moins deux têtes aspirantes (54, 56) mobiles l'une par rapport à l'autre.

2. Centre d'usinage vertical selon la revendication 1, **caractérisé en ce que** le dispositif de transport (40) comprend un chariot de transport (48) mobile le long de la paroi d'appui (14) et sur lequel sont retenues les têtes aspirantes (54, 56).

3. Centre d'usinage vertical selon la revendication 2, **caractérisé en ce que** le chariot de transport (48) peut être déplacé au moyen d'un entraînement principal (52) hydraulique, pneumatique ou électrique.

4. Centre d'usinage vertical selon l'une quelconque des revendications précédentes, **caractérisé en ce qu'**au moins une première tête aspirante peut être déplacée par rapport à une deuxième tête aspirante au moyen d'un entraînement auxiliaire hydraulique, pneumatique ou électrique.

5. Centre d'usinage vertical selon l'une quelconque des revendications précédentes, **caractérisé en ce qu'**au moins une première tête aspirante (54) est retenue fixe sur un chariot de transport (48) mobile le long de la paroi d'appui (14) et **en ce qu'**au moins une deuxième tête aspirante (56) est retenue mobile sur le chariot de transport (48).

6. Centre d'usinage vertical selon la revendication 5, **caractérisé en ce qu'**un dispositif de guidage (58), le long duquel la ou les deuxième têtes aspirantes (56) sont mobiles, est agencé sur le chariot de transport (48).

7. Centre d'usinage vertical selon la revendication 5 ou 6, **caractérisé en ce que** la ou les deuxièmes têtes aspirantes (56) peuvent être bloquées fixes dans une position prédéfinie par rapport à la paroi d'appui (14) et la ou les premières têtes aspirantes (54) sont mobiles conjointement avec le chariot de transport (48) par rapport à la paroi d'appui (14).

8. Centre d'usinage vertical selon l'une quelconque des revendications précédentes, **caractérisé en ce que** les têtes aspirantes (54, 56) comprennent plusieurs surfaces d'aspiration (60, 62) qui sont agencées à distance les unes des autres et qui peuvent être soumises à un vide.

9. Centre d'usinage vertical selon l'une quelconque des revendications précédentes, **caractérisé en ce que** le centre d'usinage vertical (10) comprend au moins un organe de retenue (70) destiné à fixer la pièce (28) sur le porte-pièce (24).

10. Centre d'usinage vertical selon la revendication 9, **caractérisé en ce que** la position de l'organe ou des organes de retenue (70) par rapport au porte-pièce (24) est variable.

11. Centre d'usinage vertical selon l'une quelconque des revendications précédentes, **caractérisé en ce que** les têtes aspirantes (54, 56) peuvent être déplacées perpendiculairement à la paroi d'appui (14).

12. Centre d'usinage vertical selon la revendication 11, **caractérisé en ce que** les têtes aspirantes (54, 56) peuvent être déplacées de manière hydraulique, pneumatique ou électrique.
